# FASCICULE DE BREVET EUROPEEN

(11) **EP 3 652 403 B1**
(45) Date de publication et mention de la délivrance du brevet: **05.08.2026**
(21) Numéro de dépôt: 18737631.4
(22) Date de dépôt: 12.07.2018
(51) Int. Cl.: E06B 9/08, E06B 9/68, E05F 15/77, H01Q 9/04

(54) **ÉLÉMENT DOMOTIQUE AVEC UN DISPOSITIF RADIOFREQUENCE POUR UNE INSTALLATION DOMOTIQUE DE FERMETURE OU DE PROTECTION, INSTALLATION DOMOTIQUE ASSOCIEE ET PROCÉDÉ DE MONTAGE DE L'ÉLÉMENT DOMOTIQUE**
HEIMAUTOMATISIERUNGSELEMENT MIT EINER HOCHFREQUENZVORRICHTUNG FÜR EINE HEIMAUTOMATISIERUNGSVERSCHLUSS- ODER -SCHUTZANLAGE, HEIMAUTOMATISIERUNGSANLAGE UND VERFAHREN ZUR MONTAGE DES HEIMAUTOMATISIERUNGSELEMENT
HOME AUTOMATION ELEMENT WITH A RADIOFREQUENCY DEVICE FOR A HOME AUTOMATION CLOSURE OR PROTECTION FACILITY, ASSOCIATED HOME AUTOMATION FACILITY, AND METHOD FOR MOUNTING THE HOME AUTOMATION ELEMENT

(30) Priorité: 13.07.2017 FR 1756711
(43) Date de publication de la demande: 20.05.2020
(73) Titulaire: Somfy Activites SA, 74300 Cluses (FR)
(72) Inventeur: ROBIN, Serge, 74570 Thorens-Glières (FR)
(74) Mandataire: Novaimo
(86) Numéro de dépôt international: PCT/EP2018/069026
(87) Numéro de publication internationale: WO 2019/012076

(56) Documents cités:
- EP-A2- 2 003 264
- WO-A1-2006/012584
- WO-A1-2012/035506
- WO-A1-94/00777
- FR-A1- 2 922 585
- FR-A1- 2 964 758
- US-A1- 2012 274 535
- PRAVEEN KUMAR P C ET AL: "Dual staircase shaped microstrip patch antenna", 2015 INTERNATIONAL CONFERENCE ON PERVASIVE COMPUTING (ICPC), IEEE, 8 January 2015 (2015-01-08), pages 1 - 5, XP032763331, [retrieved on 20150415], DOI: 10.1109/PERVASIVE.2015.7086964

## Description

La présente invention concerne le domaine de la domotique et/ou de l'immotique pour bâtiment à usage résidentiel, commercial ou industriel. L'invention concerne plus particulièrement un élément domotique d' une installation domotique ou immotique d'occultation ou de protection pour une ouverture et une installation domotique associée.

Par la suite le terme "domotique" sera utilisé pour désigner les notions de domotique et immotique. De façon générale, le terme ^{«} domotique ^{»} désignera l'ensemble des techniques de l'électronique, de physique du bâtiment, d'automatismes, de l'informatique et des télécommunications utilisées dans les bâtiments à usage commercial, industriel ou résidentiel, qu'ils soient individuels ou collectifs.

De manière générale, la présente invention concerne le domaine des installations domotiques d'occultation, de protection solaire, de fermeture et/ou de protection pour une ouverture dans un bâtiment.

De telles installations peuvent comprendre un dispositif radiofréquence d'émission et/ou de réception. Le dispositif radiofréquence comporte au moins une antenne radiofréquence afin d'augmenter sa sensibilité et donc la portée de la transmission entre l'émetteur, respectivement le récepteur, du dispositif radiofréquence et le récepteur, respectivement l'émetteur, d'un dispositif à distance.

Dans certains modes de réalisation, par exemple dans le cas d'un volet roulant, le dispositif radiofréquence est généralement disposé dans une enveloppe métallique ce qui oblige à déporter la ou les antennes à l'extérieur de cette enveloppe métallique pour préserver la sensibilité. Cependant cette solution n'est pas très esthétique car l'antenne devient apparente.

Cette solution oblige également à percer l'enveloppe métallique ce qui nuit, par exemple, à son étanchéité. L'antenne est généralement filaire, de ce fait, un installateur voyant un fil non connecté peut penser que ce fil n'est pas utilisé et peut être tenté de le couper afin d'améliorer l'esthétique de l'installation.

Lorsque le dispositif radiofréquence est utilisé dans un dispositif de protection pour ouverture, comme par exemple un capteur ou un détecteur, la même problématique d'esthétique se pose. Par exemple, les détecteurs d'ouverture sont généralement montés sur les portes ou les fenêtres ce qui nuit à leur esthétique. De plus ces dispositifs sont facilement localisables par une personne mal intentionnée qui peut ainsi la détruire pour la neutraliser.

Dans ce contexte, il est intéressant de proposer une solution permettant de camoufler l'antenne du dispositif radiofréquence sans en modifier les performances radiofréquences.

Il est connu des modes de réalisation dans lequel l'antenne, généralement filaire est cachée dans le cadre d'une porte ou d'une fenêtre. Cependant, cette solution n'est pas parfaite car le matériau du montant, généralement du polychlorure de vinyle (également connu sous le terme PVC pour ^{«} *PolyVinyl Chloride*^{»}) modifie les caractéristiques techniques de l'antenne et notamment diminue sa portée. La dégradation des performances de l'antenne est accentuée lorsque le polychlorure de vinyle est chargé de particules métalliques, par exemple, pour renforcer sa solidité. De plus, lorsque le montant dans lequel est placée l'antenne est métallique, par exemple, en aluminium, la portée de l'antenne est très fortement diminuée, voir annulée.

Un exemple connu d'élément domotique est décrit dans FR 2 964 758.

Un but de l'invention est notamment de corriger tout ou partie des inconvénients précités en proposant un élément domotique avec dispositif radiofréquence comprenant une antenne discrète et dont les performances ne sont pas dégradées suite au montage du dispositif radiofréquence dans une installation domotique d'occultation ou de protection.

Ce but est atteint par l'utilisation d'un élément domotique selon la revendication 1.

L'élément domotique comprend un organe de type ouvrant ou dormant ou glissière de guidage d'un écran ou coffre d'installation domotique ou barre de charge d'une installation domotique de fermeture, d'occultation ou de protection pour une ouverture, l'ouverture comprenant un ouvrant et un dormant entourant l'ouvrant, et un dispositif comprenant une antenne de type planaire fixée sur une partie de l'organe. Autrement dit, l'antenne planaire est montée sur l'ouvrant ou sur le dormant ou sur une glissière de guidage de l'installation ou sur un coffre de l'installation ou sur une barre de charge de l'installation.

L'antenne comprend un seul élément rayonnant.

D'après l'invention, l'antenne est fixée par sa face contenant le plan de masse sur une partie de l'organe et la partie de l'organe sur laquelle est fixée l'antenne est métallique.

Suivant une variante de réalisation, le dispositif comprend une liaison coaxiale d'alimentation de l'antenne.

Suivant une variante de réalisation, le dispositif comprend une ligne microruban d'alimentation de l'antenne.

Suivant une variante de réalisation, le dispositif comprend un radôme entourant au moins une partie de l'antenne.

D'après l'invention, le dispositif radiofréquence est configuré pour communiquer avec un dispositif radiofréquence distant.

L'invention a également pour objet une installation domotique d'occultation, de fermeture ou de protection pour une ouverture comprenant un élément domotique selon l'invention.

L'installation comprend un dispositif radiofréquence distant, le dispositif radiofréquence et le dispositif radiofréquence distant étant configurés pour communiquer l'un avec l'autre.

L'invention a également pour objet un procédé de montage d'un élément domotique selon l'invention comprenant dispositif radiofréquence pour une installation domotique d'occultation, de fermeture ou de protection pour une ouverture comprenant les étapes suivantes :
- fournir une antenne de type planaire comprenant un seul élément rayonnant, et
- fixer l'antenne sur une partie d'un ouvrant ou d'un dormant ou d'une glissière de guidage d'un écran ou d'un coffre de l'installation ou d'une barre de charge de l'installation.

Suivant un mode mis en œuvre, le procédé comprend une étape de perçage de la partie sur laquelle est fixée l'antenne.

D'autres particularités et avantages de la présente invention apparaîtront plus clairement à la lecture de la description ci-après, donnée à titre illustratif et non limitatif, et faite en référence aux dessins annexés, sur lesquels :
- La figure 1 représente un exemple de mode de réalisation d'une installation domotique d'occultation ;
- La figure 2 représente un exemple de mode de réalisation d'une antenne planaire comprenant un seul élément rayonnant alimentée par ligne ;
- La figure 3 représente une vue de coupe d'une antenne planaire comprenant un seul élément rayonnant alimentée par liaison coaxiale.

L'invention concerne un élément domotique avec dispositif radiofréquence pour une installation domotique d'occultation ou de protection pour une ouverture dans un bâtiment.

La figure 1 représente un exemple de mode de réalisation d'une installation domotique d'occultation 3 destinée à être installée dans un bâtiment comportant une ouverture, comme une fenêtre ou une porte. L'installation comprend un ouvrant, comme par exemple un battant, et un dormant, comme par exemple un cadre entourant l'ouvrant et sur lequel l'ouvrant est monté mobile. L'ouverture est équipée d'un écran 2, c'est-à-dire qu'un écran de l'installation domotique est agencé au niveau de l'ouverture par exemple pour couvrir et/ou fermer et/ou occulter et/ou protéger l'ouverture.

Une installation domotique d'occultation 3 comprend un dispositif d'entraînement motorisé 5 mettant en mouvement un écran 2, entre au moins une première position et au moins une deuxième position. Le dispositif d'entraînement motorisé 5 comprend un actionneur électromécanique 11 d'un élément mobile de fermeture, d'occultation et/ou de protection solaire tel qu'un volet roulant, un volet battant, une porte, une grille, un store en toile ou avec des lames orientables ou tout autre matériel équivalent, appelé par la suite écran 2. L'installation domotique d'occultation 3 peut toutefois également être une porte de garage ou un portail motorisé.

L'actionneur électromécanique 11 comprend un moteur électrique, un arbre de sortie et une unité électronique de contrôle 15 de manière connue. En particulier, l'actionneur électromécanique 11 peut être un actionneur tubulaire, destiné à être inséré dans un tube d'enroulement 4 sur lequel s'enroule l'écran 2.

Suivant un autre mode de réalisation, non représenté, l'installation domotique peut être un dispositif protection d'une ouverture destinée à la sécurité d'un bâtiment. Il peut s'agir d'un capteur, d'un détecteur, notamment un détecteur d'ouverture, d'un dispositif anti-intrusion, d'un dispositif anti-effraction ou de tout autre dispositif analogue apte à protéger une ouverture de bâtiment comme une porte ou une fenêtre. Il peut s'agir d'un système domotique de protection comprenant un ou plusieurs des dispositifs précédemment cités et une centrale d'alarme configurée pour communiquer avec ces dispositifs de protection.

L'installation domotique de fermeture, d'occultation ou l'installation domotique de protection comprend en outre un dispositif radiofréquence 12 configuré pour recevoir et/ou émettre des signaux radiofréquences en provenance et/ou à destination d'un autre dispositif radiofréquence distant 13 selon un protocole de communication. Le dispositif radiofréquence 12 comprend notamment un dispositif d'alimentation, un circuit haute fréquence amplificateur-démodulateur, un ou plusieurs microcontrôleurs ou processeurs ou tous autres moyens équivalents programmés de façon opportune ainsi que tout élément connu de l'homme du métier. De ce fait, le dispositif radiofréquences est à même de recevoir, décoder des signaux représentatifs d'ordres de commande ou d'informations et/ou d'émettre des signaux représentatifs d'ordres de commande ou d'informations.

A titre d'exemple nullement limitatif, le dispositif radiofréquence 12 peut être apte à émettre et/ou recevoir des signaux radiofréquences sur les fréquences sensiblement égales à 433MHz, 868 MHz ou 2,4 GHz.

Le dispositif radiofréquence 12 peut être agencé pour recevoir des signaux radioélectriques en provenance d'un autre dispositif radiofréquence distant 13. Il peut s'agir, par exemple, d'un dispositif de commande à distance émettant des d'instructions de pilotage de l'installation domotique et/ou des ordres de commande et/ou des informations.

Le dispositif radiofréquence 12 peut être un module émetteur configuré pour émettre des signaux radioélectriques en direction d'un autre dispositif distant. Le dispositif radiofréquence 12 peut, par exemple, envoyer des rapports sur l'état de fonctionnement de l'installation domotique à des fins de diagnostic et/ou des signaux radiofréquences relatifs à un ou plusieurs états de l'installation domotique d'occultation ou de protection. Dans le cas d'un système de protection, le dispositif radiofréquence 12 peut être configuré pour émettre des ordres de commande et/ou des messages d'alerte en direction d'une centrale d'alarme suite à une détection d'ouverture, une tentative d'effraction ou tout autre événement relatif à la sécurité de la porte ou la fenêtre.

Suivant un mode de réalisation alternatif, le dispositif radiofréquence peut combiner les deux modes de réalisation précédemment cités. Il peut s'agir d'un module d'émission et de réception agencé pour dialoguer de façon bidirectionnelle avec un dispositif distant. Dans le cas d'une installation d'occultation, il peut s'agir d'une station météorologique déportée à l'extérieur du bâtiment, incluant un ou plusieurs capteurs pouvant être configurés pour déterminer, par exemple, une température, une luminosité, ou encore une vitesse de vent. Lorsque l'installation domotique est destinée à la sécurité d'une ouverture de bâtiment, le dispositif radiofréquence distant peut être par exemple une centrale d'alarme.

D'une façon générale, le dispositif radiofréquence distant 13 peut être par exemple, une télécommande, un téléphone intelligent (ou ^{«} *smartphone ^{»}* selon la terminologie anglo saxonne), une tablette tactile, un boîtier multiservices (ou *^{«} box^{»}* selon la terminologie anglo saxonne), une centrale d'alarme ou tout autre dispositif équivalent. Il peut s'agir d'un émetteur et/ou récepteur radiofréquence, nomade ou fixe. Le dispositif radiofréquence distant 13 peut être configuré pour permettre à un utilisateur de régler des paramètres de l'installation domotique et/ou pour la commander.

Le dispositif radiofréquence 12 de l'installation domotique comprend une antenne radiofréquence 20. Afin de réduire la taille de l'antenne (surface et hauteur) et donc son impact visuel, l'antenne est choisie de type antenne planaire. L'antenne ne comporte qu'un seul élément rayonnant imprimé. Ce type d'antenne est généralement appelée « antenne patch ». Dans un mode de réalisation qui ne fait pas partie de l'invention, il peut s'agir d'une antenne de type F.

Le dispositif radiofréquence 12 de l'installation domotique est configuré pour communiquer avec un dispositif radiofréquence distant 13. Notamment, le dispositif radiofréquence distant 13 peut être un émetteur d'ordres de commandes qui sont reçus par le dispositif radiofréquence 12 et exécutés par le dispositif d'entraînement motorisé 5 ou par tout autre équipement domotique relié au dispositif radiofréquence 12. Le dispositif radiofréquence 12 peut aussi être utilisé pour émettre des informations ou des ordres de commande vers le dispositif radiofréquence distant 13 ou vers tout autre équipement domotique de l'installation.

En référence à la figure 2, une antenne imprimée 20 comprend un seul élément rayonnant 21 formé par une surface conductrice de forme géométrique prédéterminée. L'élément rayonnant 21 peut avoir différentes formes géométriques comme par exemple un carré ou rectangle. La taille de l'élément rayonnant 21 conditionne la fréquence de résonnance de l'antenne 20. Une des dimensions de l'élément rayonnant est sensiblement égale au quart de la longueur d'onde associé à la fréquence de résonnance de l'antenne. L'élément rayonnant est déposé sur une face d'un substrat diélectrique 22. L'autre face du substrat diélectrique est complètement ou partiellement recouverte d'un conducteur, par exemple métallisée afin de former le plan de masse 23 de l'antenne. De façon avantageuse, ce type d'antenne a une faible épaisseur. Son épaisseur h correspond à l'épaisseur du substrat qui est généralement comprise entre environ 0,5 mm et 2,5 mm. Typiquement, son épaisseur est sensiblement égale à 1 mm.

De façon avantageuse, l'utilisation d'une antenne planaire à un seul élément rayonnant permet d'obtenir un rayonnement de l'antenne sensiblement uniforme dans sensiblement toutes les directions à l'intérieur du demi espace opposé au plan de masse, c'est-à-dire le demi espace limité par le plan et contenant l'élément rayonnant, sans privilégier de direction particulière.

Afin de réduire sa surface, l'antenne 20 du dispositif radiofréquence peut être réalisée à partir d'un substrat diélectrique 22 ayant une constante diélectrique élevée. A titre d'exemple nullement limitatif, le diélectrique utilisé peut être le Polytétrafluoroéthylene chargé de céramique, commercialisé sous la marque DUROID ^{®}, dont la permittivité diélectrique relative est sensiblement égale à 10. De façon avantageuse, l'utilisation d'un substrat possédant une permittivité diélectrique élevée permet de réduire de façon significative la taille de l'antenne. En effet, la taille de l'antenne 20 est inversement proportionnelle au carré de la constante diélectrique du substrat utilisé pour former l'antenne. Cela permet de positionner l'antenne 20, par exemple, sur un dormant ou le cadre d'une fenêtre ou d'une porte comme une porte vitrée qui généralement ont une largeur assez faible, typiquement inférieure à 10 cm.

L'antenne 20 planaire peut être alimentée de différentes manières. Suivant un mode de réalisation, l'antenne est alimentée par une ligne microruban 24 reliant un coté de l'élément rayonnant 21, comme illustré sur la figure 2. La ligne microruban 24 peut comprendre un connecteur (non représenté) sur l'extrémité non reliée à l'élément rayonnant afin de la connecter au dispositif radiofréquence 12 de façon directe ou par l'intermédiaire d'un câble, de préférence coaxial, un premier conducteur du câble étant relié au plan de masse 23 de l'antenne et un deuxième conducteur du câble étant relié à la ligne microruban.

Suivant un autre mode de réalisation préféré, l'antenne 20 planaire est alimentée par une liaison coaxiale 31 ou sonde coaxiale, comme illustré sur la figure 3. Le conducteur externe de la liaison coaxiale est relié au plan de masse 23 de l'antenne et son élément central à l'élément rayonnant 21 en un point permettant l'adaptation de l'antenne 20. La liaison coaxiale 32 peut comprendre un connecteur 31 afin de la connecter au reste du dispositif radiofréquence 12, par exemple, par l'intermédiaire d'une autre liaison coaxiale. Dans ce mode de réalisation, l'antenne 20 peut ne pas être intégrée dans le dispositif radiofréquence 12 mais être déportée par rapport à ce dernier. Le connecteur 31 peut, par exemple, être du type SMA pour SubMiniature version A. Suivant un mode de réalisation préféré, la liaison coaxiale d'alimentation de l'antenne peut se réduire à un connecteur 31, par exemple de type SMA dont l'âme centrale est connectée à l'élément rayonnant 21.

Contrairement à l'alimentation par ligne, l'alimentation de l'antenne par sonde coaxiale est réalisée depuis la partie de l'antenne comprenant le plan de masse donc la face opposée à celle sur laquelle est imprimé l'élément rayonnant 21. De ce fait, ce type d'alimentation ne modifie pas la surface occupée par l'antenne et permet une plus grande discrétion de cette dernière.

Afin d'augmenter la discrétion de l'antenne 20 et/ou de la protéger, l'antenne planaire peut comprendre un radôme. Le radôme peut recouvrir au moins une partie visible de l'antenne. Il est formé à l'aide d'un matériau amagnétique afin de ne pas perturber le rayonnement de l'antenne. De façon préférentielle, il est de faible épaisseur, par exemple sous forme d'un film. Il peut consister en une ou plusieurs couches de peinture de couleur sensiblement identique à celle de la partie sur laquelle l'antenne 20 est fixée. Suivant une variante de réalisation, la partie visible de l'antenne peut être recouverte d'un matériau amagnétique teinté formant le radôme.

L'antenne peut être fixée par collage, de son plan de masse, à l'aide de colle ou d'adhésif double face sur le dormant ou l'ouvrant d'une fenêtre ou d'une porte. Suivant une variante de réalisation, l'antenne peut être fixée par l'intermédiaire de glissières agencées pour plaquer son plan de masse sur une porte ou une fenêtre (dormant ou ouvrant). Dans le cas d'une utilisation avec un volet roulant, l'antenne peut être fixée sur une glissière de guidage 6 ou sur le coffre 9 du volet roulant. Lorsque l'installation domotique de fermeture ou d'occultation est un store banne, l'antenne 20 radiofréquence peut être fixée sur la barre de charge de l'installation. L'antenne peut encore être fixée de toute autre façon. Par « fixer » ou « monter », on entend ici de préférence la réalisation d'une liaison mécanique complète ou d'une liaison mécanique encastrement entre l'antenne et l'élément sur lequel l'antenne est fixée ou d'une liaison mécanique telle qu'un ou plusieurs degrés de liberté d'amplitude limitée demeurent entre l'antenne et l'élément sur lequel l'antenne est fixée.

Dans le cas de la fixation de l'antenne sur un élément mobile, notamment sur un ouvrant, le câble reliant l'antenne au reste du dispositif radiofréquence est agencé de sorte que les manœuvres ou mouvements de l'élément mobile puissent être réalisés sans altérer la liaison électrique entre l'antenne et le reste du dispositif radiofréquence.

L'antenne étant fixée par sa face contenant le plan de masse, la matière (bois, PVC, métal...) de l'ouvrant ou un dormant 6 sur lequel est collée l'antenne ne dégrade pas ses performances radioélectriques et donc ne dégrade pas les performances du dispositif radiofréquence 12.

De façon avantageuse, la fixation de l'antenne sur un ouvrant ou un dormant métallique permet d'améliorer les performances radioélectriques de l'antenne comme sa portée. En effet, la partie métallique sur laquelle est fixée l'antenne permet d'agrandir le plan de masse de l'antenne.

L'élément domotique comprend un organe de type ouvrant ou dormant ou glissière de guidage 6 d'un écran 2 ou coffre 9 d'installation domotique ou barre de charge d'installation domotique et un dispositif radiofréquence comme décrit précédement. Le dispositif radiofréquence comprend une antenne de type planaire ne comprenant qu'un seul élément rayonnant, l'antenne étant fixée par sa face contenant le plan de masse sur l'organe ou sur une partie de l'organe de type ouvrant ou dormant ou glissière de guidage 6 d'un écran 2 ou coffre 9 d'installation domotique ou barre de charge d'installation domotique.

L'invention a également pour objet une installation domotique de fermeture ou d'occultation ou une installation domotique de protection pour une ouverture, l'installation comprenant un élément domotique selon l'invention.

L'invention a également pour objet un procédé de montage d'un élément domotique selon l'invention ayant un dispositif radiofréquence pour une installation domotique de fermeture ou de protection pour une ouverture. Le procédé comprend une étape de fourniture d'une antenne radiofréquence 20 de type planaire, comme une antenne à élément rayonnant imprimé, ne comprenant qu'un seul élément rayonnant**.** L'antenne 20 est ensuite fixée par sa face contenant le plan de masse sur une partie de l'ouvrant ou du dormant de l'ouverture. L'antenne peut également être fixée sur une glissière de guidage d'un écran ou sur un coffre 9 de l'installation domotique ou sur une barre de charge de l'installation.

Suivant un mode de mise en œuvre, une étape de perçage de la partie sur laquelle est fixée l'antenne peut être nécesaire, par exemple, afin de faire passer la liaison d'alimentation entre l'antenne 20 et le reste du dispositif radiofréquence 15. Cette liaison d'alimentation peut être un câble, de préférence coaxiale reliant l'antenne 20 et le reste du dispositif radiofréquence 15. Le perçage peut être destiné à permettre au connecteur 31 fixé sur l'antenne 20 de traverser la partie sur laquelle est fixée l'antenne.

## Revendications

1. Elément domotique d'une installation domotique de fermeture, d'occultation ou de protection pour une ouverture, l'installation comprenant un ouvrant et un dormant entourant l'ouvrant, l'élément domotique comprenant :
- un organe de type ouvrant ou dormant ou glissière de guidage (6) d'un écran (2) ou coffre (9) d'installation domotique ou barre de charge d'installation domotique ; et
- un dispositif radiofréquence (12),
le dispositif radiofréquence (12) comprenant une antenne (20) de type planaire comprenant un seul élément rayonnant (21), le dispositif radiofréquence (12) étant configuré pour communiquer avec un dispositif radiofréquence distant (13) en recevant et/ou en émettant des signaux radiofréquences en provenance et/ou à destination d'un dispositif radiofréquence distant (13) selon un protocole de communication, l'antenne comprenant une face contenant un plan de masse et étant fixée par sa face contenant le plan de masse sur une partie dudit organe, et la partie de l'organe sur laquelle est fixée l'antenne (20) étant métallique.

2. Elément domotique selon la revendication précédente dans lequel le dispositif radiofréquence (12) comprend une liaison coaxiale (31) d'alimentation de l'antenne (20).

3. Elément domotique selon la revendication précédente, dans lequel le conducteur externe de la liaison coaxiale est relié au plan de masse (23) de l'antenne (20) et son élément central à l'élément rayonnant (21) en un point permettant l'adaptation de l'antenne (20).

4. Elément domotique selon la revendication 1 dans lequel le dispositif radiofréquence (12) comprend une ligne microruban (24) d'alimentation de l'antenne.

5. Elément domotique selon la revendication précédente, dans lequel la ligne microruban (24) comprend un connecteur sur une extrémité non reliée à l'élément rayonnant (21) afin de la connecter au dispositif radiofréquence (12) de façon directe ou par l'intermédiaire d'un câble, de préférence coaxial, un premier conducteur du câble étant relié au plan de masse (23) de l'antenne (20) et un deuxième conducteur du câble étant relié à la ligne microruban (24).

6. Elément domotique selon une des revendications précédentes dans lequel le dispositif radiofréquence (12) comprend un radôme entourant au moins une partie de l'antenne (20).

7. Installation domotique (3) de fermeture, d'occultation ou de protection pour une ouverture **caractérisée en ce qu'**elle comprend un élément domotique selon l'une des revendications précédentes.

8. Installation domotique selon la revendication précédente, **caractérisé en ce qu'**elle comprend un dispositif radiofréquence distant (13), le dispositif radiofréquence (12) et le dispositif radiofréquence distant (13) étant configurés pour communiquer l'un avec l'autre.

9. Procédé de montage d'un élément domotique selon l'une des revendications 1 à 6 et comprenant un dispositif radiofréquence (12) pour une installation domotique de fermeture, d'occultation ou de protection pour une ouverture, le procédé comprenant les étapes suivantes :
- fournir une antenne (20) de type planaire comprenant un seul élément rayonnant, et
- fixer l'antenne sur une partie d'un ouvrant ou d'un dormant ou d'une glissière de guidage d'un écran ou d'un coffre (9) de l'installation ou d'une barre de charge de l'installation.

10. Procédé selon la revendication précédente comprenant une étape de perçage de la partie de l'organe sur laquelle est fixée l'antenne (20).

## Patentansprüche

1. Heimautomationselement einer Heimautomationsanlage zum Schließen, Verdunkeln oder Schützen für eine Öffnung, wobei die Anlage einen Flügel und einen den Flügel umgebenden Rahmen umfasst, wobei das Heimautomationselement Folgendes umfasst:
- ein Organ vom Typ Flügel oder Rahmen oder Führungsschiene (6) eines Behangs (2) oder Kasten (9) einer Heimautomationsanlage oder Fallstab einer Heimautomationsanlage; und
- eine Hochfrequenzvorrichtung (12),
wobei die Hochfrequenzvorrichtung (12) eine Antenne (20) vom planaren Typ umfasst, die ein einziges Strahlungselement (21) umfasst, wobei die Hochfrequenzvorrichtung (12) dazu ausgestaltet ist, mit einer entfernten Hochfrequenzvorrichtung (13) zu kommunizieren, indem sie Hochfrequenzsignale gemäß einem Kommunikationsprotokoll von und/oder an eine(r) entfernte(n) Hochfrequenzvorrichtung (13) empfängt und/oder sendet, wobei die Antenne eine Seite mit einer Masseebene aufweist, wobei die Antenne mit ihrer die Masseebene enthaltenden Seite an einem Teil des Organs befestigt ist und wobei der Teil des Organs, an dem die Antenne (20) befestigt ist, metallisch ist.

2. Heimautomationselement nach dem vorhergehenden Anspruch, wobei die Hochfrequenzvorrichtung (12) eine Koaxialverbindung (31) zur Versorgung der Antenne (20) umfasst.

3. Heimautomationselement nach dem vorhergehenden Anspruch, wobei der Außenleiter der Koaxialverbindung mit der Masseebene (23) der Antenne (20) und ihr zentrales Element mit dem Strahlungselement (21) an einem Punkt, der das Anpassen der Antenne (20) ermöglicht, verbunden ist.

4. Heimautomationselement nach Anspruch 1, wobei die Hochfrequenzvorrichtung (12) eine Mikrostreifenleitung (24) zur Versorgung der Antenne umfasst.

5. Heimautomationselement nach dem vorhergehenden Anspruch, wobei die Mikrostreifenleitung (24) einen Steckverbinder an einem nicht mit dem Strahlungselement (21) verbundenen Ende umfasst ist, um sie mit der Hochfrequenzvorrichtung (12) direkt oder über ein Kabel, vorzugsweise ein Koaxialkabel, zu verbinden, wobei ein erster Leiter des Kabels mit der Masseebene 23 der Antenne (20) verbunden ist, und wobei ein zweiter Leiter des Kabels mit der Mikrostreifenleitung (24) verbunden ist.

6. Heimautomationselement nach einem der vorhergehenden Ansprüche, wobei die Hochfrequenzvorrichtung (12) ein Radom umfasst, das mindestens einen Teil der Antenne (20) umgibt.

7. Heimautomationsanlage (3) zum Schließen, Verdunkeln oder Schützen für eine Öffnung, **dadurch gekennzeichnet, dass** sie ein Heimautomationselement nach einem der vorhergehenden Ansprüche umfasst.

8. Heimautomationsanlage nach dem vorhergehenden Anspruch, **dadurch gekennzeichnet, dass** sie eine entfernte Hochfrequenzvorrichtung (13) umfasst, wobei die Hochfrequenzvorrichtung (12) und die entfernte Hochfrequenzvorrichtung (13) dazu ausgestaltet sind, miteinander zu kommunizieren.

9. Verfahren zur Montage eines Heimautomationselements nach einem der Ansprüche 1 bis 6 und umfassend eine Hochfrequenzvorrichtung (12) für eine Heimautomationsanlage zum Schließen, Verdunkeln oder Schützen für eine Öffnung, wobei das Verfahren die folgenden Schritte umfasst:
- Bereitstellen einer Antenne (20) vom planaren Typ, die ein einziges Strahlungselement umfasst, und
- Befestigen der Antenne an einem Teil eines Flügels oder eines Rahmens oder einer Führungsschiene eines Behangs oder eines Kastens (9) der Anlage und eines Fallstabs der Anlage.

10. Verfahren nach dem vorhergehenden Anspruch, umfassend einen Schritt des Bohrens des Teils des Organs, an dem die Antenne (20) befestigt ist.

## Claims

1. Home-automation element for a home-automation installation for closing, occulting or protecting an opening, the installation comprising an openable part and a fixed part encircling the openable part, the home-automation element comprising:
- a member of one of the following types: an openable part or fixed part or rail (6) for guiding a screen (2) or home-automation installation compartment (9) or home-automation installation mounting bar; and
- a radio-frequency device (12),
the radio-frequency device (12) comprising a planar antenna (20) comprising a single radiating element (21), the radio-frequency device (12) being configured so as to communicate with a remote radio-frequency device (13) through reception and/or transmission of radio-frequency signals from and/or to a remote radio-frequency device (13) according to a communication protocol, the antenna comprising a face containing a ground plane and being fastened via its face containing the ground plane to a portion of said member, and the portion of the member to which the antenna (20) is fastened being made of metal.

2. Home-automation element according to the preceding claim, wherein the radio-frequency device (12) comprises a coaxial link (31) for supplying power to the antenna (20).

3. Home-automation element according to the preceding claim, wherein the outer conductor of the coaxial link is connected to the ground plane (23) of the antenna (20) and its central element to the radiating element (21) at a point allowing the antenna (20) to be matched.

4. Home-automation element according to Claim 1, wherein the radio-frequency device (12) comprises a microstrip line (24) for supplying power to the antenna.

5. Home-automation element according to the preceding claim, wherein the microstrip line (24) comprises a connector on an end not connected to the radiating element (21) in order to connect it to the radio-frequency device (12) directly or via a cable, preferably a coaxial cable, a first conductor of the cable being connected to the ground plane (23) of the antenna (20) and a second conductor of the cable being connected to the microstrip line (24).

6. Home-automation element according to one of the preceding claims, wherein the radio-frequency device (12) comprises a radome surrounding at least one portion of the antenna (20).

7. Home-automation installation (3) for closing, occulting or protecting an opening, **characterized in that** it comprises a home-automation element according to any of the preceding claims.

8. Home-automation installation according to the preceding claim, **characterized in that** it comprises a remote radio-frequency device (13), the radio-frequency device (12) and the remote radio-frequency device (13) being configured to communicate with each other.

9. Method for installing a home-automation element according to any of Claims 1 to 6 and comprising a radio-frequency device (12) for a home-automation installation for closing, occulting or protecting an opening, the method comprising the following steps:
- providing a planar antenna (20) comprising a single radiating element, and
- fastening the antenna to a portion of an openable part or of a fixed part or of a rail for guiding a screen or of a compartment (9) of the installation or of a mounting bar of the installation.

10. Method according to the preceding claim, comprising a step of drilling the portion of the member to which the antenna (20) is fastened.
